# EUROPÄISCHE PATENTANMELDUNG

(11) **EP 0 928 586 A1**
(43) Veröffentlichungstag der Anmeldung: **14.07.1999**
(21) Anmeldenummer: 98124719.0
(22) Anmeldetag: 28.12.1998
(51) Int. Cl.: A47G 27/04

(54) **Handhabungssystem für Flächenbeläge**

(30) Priorität: 07.01.1998 DE 19800305
(71) Anmelder: Vorwerk & Co. Interholding GmbH, 42275 Wuppertal (DE)
(72) Erfinder: Hölzel, Klaus, 31787 Hameln (DE)
(74) Vertreter: Müller, Enno, Dipl.-Ing.

(57) **Zusammenfassung**

Die Erfindung betrifft ein Werkzeug-Set für einen mittels Klettverschluß auf einem Untergrund, beispielsweise auf einem Doppelboden, verhafteten Teppichboden, das ein Lösewerkzeug und ein Haltewerkzeug enthält, und schlägt zur Erzielung gebrauchsoptimierter, aufeinander abgestimmter Hilfsmittel vor, daß das Lösewerkzeug (14) spachtelartig mit einer Handhabe (15) und einem Spachtelblatt (16) ausgebildet ist und daß das Haltewerkzeug (24) zumindest eine Haftfläche (26) mit einer zur Struktur der Haftfläche (23) des Teppichbodens (2) im Sinne eines Klettverschlusses komplementären Ausbildung aufweist.

## Beschreibung

Die Erfindung betrifft ein Werkzeug-Set für einen mittels Klettverschluß auf einem Untergrund verhafteten Teppichhoden gemäß dem Oberbegriff des Anspruches 1, ein Lösewerkzeug für ein mittels Klettverschluß an seinem Untergrund verhafteten Tepppichboden gemäß dem Oberbegriff des Anspruches 5, ein Haltewerkzeug für einen mittels Klettverschluß an einem Untergrund verhafteten Teppichboden gemäß dem Oberbegriff des Anspruches 15 sowie ein Handhabungswerkzeug für ein entnehmbares Bodenelement eines Unterbodens gemäß dem Oberbegriff des Anspruches 19.

Zur Raumgestaltung werden verschiedene Flächenbeläge eingesetzt, von denen mehrschichtigen Flächenbeläge, insbesondere in Verbindung mit Teichen zur Klettbandverlegung, große Bedeutung zukommt. Derartige Verlegesysteme sind sowohl hinsichtlich einer vollflächigen Verlegung als auch einer Fliesenverlegung bekannt.

Ein mehrschichtiges Teppichsystem mit einem Teich und einem als Verankerungseinrichtung ausgebildeten Hakenband ist aus der EP 0 321 978 B1 bekannt. Der Teppich weist danach eine primäre Rückenschicht mit Florelementen und eine daran befestigte sekundäre Rückenschicht mit unterseitigen Schlaufenelementen zum Eingriff in Haken des Hakenbandes, das auf einer Verlegefläche befestigt ist, auf. An gleicher Stelle ist auch ein Teppichverlegeverfahren zum Verlegen eines derartigen Teppichsystemes beschrieben.

Zu den vielfältigen Einsatzmöglichkeiten derartiger Teppichverlegesysteme zählt ihre Verlag auf Doppelböden. Ein Doppelboden mit aufgeständerten Bodenplatten ist z. B. aus dem Gebrauchsmuster DE 81 27 531.5 bekannt. Zur Andeckung der Bodenplatten mit einem Teichbelag besteht die Möglichkeit der Verarbeitung von Teppichfliesen oder von großflächigem Teppichbelag. Der von einem Doppelboden eingeschlossene Hohlraum wird bevorzugt als Installationsebene für Leitungen und dergleichen genutzt und muß daher leicht durch Entferner einzelner Belagelemente zugänglich sein. Dazu wird zumindest bei überlappender Anordnung von Teppichfliesen und bei Verwendung großflächigen Teppichmaterials zunächst ein Teppichbereich und im nächsten Schritt eine Anzahl von Bodenplatten entfernt.

In der Praxis wird ein für eine vorübergehende Entnahme vorgesehener Bereich eines mittels Klettverschluß auf einen Doppelboden verhafteten großflächigen Teppichbodens in bekannter Weise mit einem Teppichmesser umfahren und der umfahrende Bereich dann an einer Schnittkante angehoben. Um die von der Klettverbindung herrührenden Haftkräfte zu überwinden, wird dazu häufig versucht, den Randbereich mit Hilfe einer am Teppichflor angreifenden Zange anzuheben. Die dabei möglichen Beschädigungen des Teppichmaterials sind immer dann eine unerwünschte Begleiterscheinung, wenn ein Entnahme des Teppichbereiches nicht zum Austausch, sondern nur zum zeitweisen Öffnen des darunterliegenden Doppelbodens erfolgen soll. Bei einer herkömmlichen Handhabung des Teppichbodens wird dann der angehobene Randbereich an einzelnen Stellen umgriffen und die Teppichfläche weiter von der Verlegefläche abgezogen. Wegen des hohen erforderlichen Kraftaufwandes und der ungleichmäßigen Krafteinleitung in den Teppichbelag treten hierbei oftmals bleibende Formänderungen am Teppichbelag auf, die eine Wiederverwendung unmöglich machen.

Nach dem Entfernen von Teppichfliesen oder von ausgeschnittenen Bereichen eine großflächige Teppichbodens bereitet auch die Entnahme von vielfach schweren Bodenplatten, bei denen es sich um Belagplatten von Doppelböden handeln kann, Schwierigkeiten. Nur bei Bodenplatten mit ebener und glatter Plattenoberfläche können beispielsweise mit Saugnäpfen versehene Hebmittel verwendet werden, wie dies von der EP 0 123 875 vorgeschlagen wird. Weitere Platten, wie gerade oberseitig Eingriffs- oder Schlaufenelemente eines Klettverschlusses aufweisende Platten oder auch Holz- und Gipsplatten, müssen dagegen bisher unter Zuhilfenahme provisorische Hilfsmittel aus ihrer bündigen Lage zu Nachbarplatten bewegt werden. So wird z.B. im Gebrauchsmuster DE 87 11 829.7 vorgeschlagen, zur Entnahme einer Bodenfliese für eine Revisionsöffnung einen Schraubenzieher am Fixierungsrand der Fliesenabdeckung anzusetzen. Im Hinblick auf das im allgemeinen hohe Gewicht von Bodenplatten, den nur engen Spalt zwischen Nachbarplatten und die Beschädigungsgefahr stellt allerdings auch dieser Vorschlag eine unbefriedigende Lösung dar.

Den bekannten Vorzügen von Teppichböden zur Klettbandverlegung und von Doppelböden steht damit gerade bei der als besonders vorteilhaft angesehenen Kombination von beiden Systemen eine Reihe von ihre Handhabung betreffenden Nachteilen entgegen.

Davon ausgehend ist es Aufgabe der vorliegenden Erfindung, aufeinander abgestimmte Hilfsmittel anzugeben, durch die die Handhabung von mittels Klettverschluß auf einem Untergrund verhafteten Teppichböden und von lösbaren Elementen des Untergrundes, beispielsweise von Belagelementen von Doppelböden, vereinfacht, der für die Handhabung erforderliche Zeitaufwand verringert und die Beschädigungsgefahr der Teppichböden und des Untergrundes verringert werden.

Die Lösung dieser Aufgabe erfolgt zunächst im Hinblick auf eine Abstimmung verschiedener Hilfsmittel zur gemeinsamen Optimierung der Handhabung eines mittels Klettverschluß auf einem Untergrund verhafteten Teppichbodens gemäß den Merkmalen des Anspruches 1. Vorgesehen ist danach ein Werkzeug-Set für einen derartigen Teppichboden, das ein Lösewerkzeug und ein Haltewerkzeug enthält Das Lösewerkzeug ist erfindungsgemäß spachtelartig ausgebildet, wobei es eine Handhabe und ein Spachtelblatt aufweisen kann, mit dem ein Randbereich eines mittels Klettverschluß auf einem Untergrund verhafteten Teppichbodenelementes problemlos vom Untergrund abzulösen ist. Eei dem Teppichbodenelement kann es sich um eine Teppichfliese oder auch um eine in bekannter Weise, z. B. mit einem Teppichmesser, aus dem umgebenden Teppich abgetrennte Teppichflicke handeln. Ein randseitiges Lösen des Teppichbodens ist mit dem erfindungsgemäßen Löserwerkzeug auf einfache Weise möglich, indem das Spachtelblatt von einer Rand- bzw. Schnittkante des Teppichbodens ausgehend in den aus Verriegelungs- und Schlaufenelementen des Klettverschlusses gebildeten Zwischenraum mit dem Unterboden hineingeschoben wird, wobei die zum Trennen des Klettverschlusses und für die Vorwärtsbewegung erforderliche Kraft über die Handhabe eingeleitet wird. Die Einschubtiefe des Lösewerkzeuges entspricht somit vorzugsweise der Ablösetiefe des Randbereiches und kann mit der Abmessung des Spachtelblattes in Bewegungsrichtung identisch sein. Das in dem Werkzeug-Set weiterhin enthaltene Haltewerkzeug ist im Hinblick auf eine optimierte Handhabung des Teppichbodens dadurch auf das Lösewerkzeug abgestimmt, daß es zur problemlosen weiteren Handhabung des randseitig abgelösten Teppichbodens eine Haftfläche mit einer zur Struktur der Haftfläche des Teppichbodens im Sinne eines Klettverschlusses komplementären Ausbildung aufweist. Es ist daher auf besonders vorteilhafte Weise möglich, das Haltewerkzeug mit dem Teppichboden in dessen zuvor mit dem Lösewerkzeug vom Untergrund abgelösten Randbereich mittels Klettverschluß zu verhaften, um anschließend den Teppichboden in einem beliebigen weiteren Maße vom Untergrund abzulösen oder um ihn z. B. an einen anderen Ort zu verbringen. Die Verwendung des erfindungsgemäßen Werkzeug-Sets ist dabei nicht auf bodenverlegte Teppichböden beschränkt, sondern erstreckt sich gleichermaßen auch auf Teppichböden, die an Wänden, Ecken bzw. Schrägen angeordnet sind.

Das erfindungsgemäße Werkzeug-Set kann weiterhin ein Handhabungswerkzeug für lösbare Elemente des Untergrundes enthalten, das zur Optimierung des gesamten Arbeitsablaufes seinerseits auf das Haltewerkzeug und das Lösewerkzeug für den Tepppichboden abgestimmt ist. Das Handhabungswerkzeug kann dazu in einer zweckmäßigen Ansführungsform ein plattenartiges Element enthalten, auf das in einer Plattenhauptoberfläche zumindest eine Haftfläche mit einer zur Struktur der Haftfläche des Untergrundes im Sinne eines Klettverschlusses komplementären Ausbildung vorgesehen ist. Unter Plattenhauptoberflächen des plattenartigen Elementes werden dabei die beiden Oberflächen mit dem größten Flacheninhalt verstanden. Das weiterhin zum Werkzeug-Set zählende Handhabungswerkzeug weist zweckmäßig ein Griffelement auf, das an einer oder weiteren Oberflächen des plattenartigen Elementes befestigt sein kann. Das Handhabungswerkzeug ist insofern vorteilhaft auf das Werkzeug-Set abgestimmt, als es mittels Klettverschluß in besonders einfacher und wirkungsvoller Weise mit der Haftfläche des Untergrundes verbunden werden kann, die unter Verwendung des Lösewerkzeuges und des Haltewerkzeuges für den Teppichboden ohne Beschädigungen von dem zuvor damit verhafteten Teppichboden getrennt worden ist. Das Handhabungselement für den Untergrund kann weiterhin mit einem Trennbetätigungselement ausgestattet sein, dessen Betätigung vorzugsweise unter Ausnutzung einer Hebelwirkung ein besonders einfaches Ablösen des Handhabungselementes vom Untergrund ermöglicht.

Zur erfindungsgemäßen, die Handhabung im Ganzen erheblich vereinfachenden Abstimmung des Haltewerkzeuges und Handhabungswerkzeuges des Werkzeug-Sets besteht im Hinblick auf einen Teppichboden mit einer unterseitigen Schlaufenstruktur die Möglichkeit, daß die Haftfläche des Haltewerkzeuges Eingriffselemente und die Haftfläche des Handhabungswerkzeuges Schaufenelemente aufweist Ebenso ist eine problemlose Anpassung des Werkzeug-Sets auf einen Teppichboden mit unterseitigen Eingriffselementen möglich, indem die Haftfläche des Haltewerkzeuges Schaufenelemente und die Haftfläche des Handhabungswerkzeuges Eingriffselemente aufweist.

Gleichwohl besteht auch die Möglichkeit einer voneinander unabhängigen Verwendung der zuvor in Verbindung mit einem Werkzeug-Set beschriebenen Hilfsmittel, wodurch gegenüber bekannten Hilfsmitteln die einzelnen Arbeitsschritte bei der Handhabung von mittels Klettband auf einem Untergrund verlegtem Teppichboden sowie von lösbaren Elementen des Untergrund ebenfalls vereinfacht werden. Dies gilt zunächst im Hinblick auf das im Anspruch 5 vorgeschlagene Lösewerkzeug für einen mittels Klettverschluß an einem Untergrund verhafteten Teppichboden, das spachtelartig ausgebildet ist, eine Handhabe und ein Spachtelblatt aufweist und neben einem alleinigen Einsatz im Hinblick auf die vorhergehende Beschreibung auch Bestandteil des darin beschriebenen Werkzeug-Sets sein kann. In einer vorteilhaften Ausführungsform dieses Lösewerkzeuges ist die Handhabe unmittelbar mit dem Spachtelblatt verbunden, wobei sich die Kontur des Spachtelblattes, von einer maximalen Breitenabmessung ausgehend, bis zu einem der Handhabe im wesentlichen gegenüberliegenden Rand des Spachtelblattes verjüngt. Im Sinne der Erfindung handelt es sich bei dieser Kontur um die Randkontur des Spachtelblattes innerhalb einer Ebene größter Erstreckung des Spachtelblattes. Durch einen solchen Verlauf der Breitenabmessung wird beim Hineinschieben des Spachtelblattes in den Zwischenraum zwischen Teppichboden und Untergrund der Eindringwiderstand verringert. Um eine weitere Reduzierung des Eindringwiderstandes zu erreichen, kann außerdem die Dicke des Spachtelblattes von einem mittleren Bereich ausgehend zu den Rändern hin abnehmen. Unter der Dicke des Spachtelblattes wird im Sinne der Erfindung die Ausdehnung des Spachtelblattes senkrecht zu der Ebene der größten Abmessungen des Spachtelblattes verstanden.

Die Dicke des Spachtelblattes kann in Abhängigkeit von dem Randabstand z. B. in der Weise veränderlich sein, daß die Querschnittkonturen des Spachtelblattes im Bereich der Randkonturen eine konkave Form besitzt, die beim Hineinschieben des Spachtelblattes und Bewegen im Zwischenraum zwischen einem Untergrund und dem Rücken eines mittels Klettverschluß verlegten Teppiches in der Umgebung des Spachtelblatte eine kontinuierliche Spalthöhenvergrößerung bis zu einem beabsichtigten Trennen der verhafteten Eingriffselemente und Schlaufen bewirkt. Um die vorteilhafte Trennwirkung des Randbereiches des Spachtelblattes noch weiter zu verstärken kann die Dicke des Spachtelblattes bei einem bestimmten Randabstand oder auch in einem bestimmten Randabstandsbereich an die Spalthöhe des aus verhafteten Eingriffselementen und Schlaufen gebildeten Zwischenraumes angepaßt sein. Eine besonders gute Trennwirkung bei zugleich niedrigem Bewegungswiderstand des Lösewerkzeuges wird beispielsweise dadurch erreicht, daß die Dicke des Spachtelblattes in einem dem konkaven Randbereich zum Mittenbereich hin benachbarten Randbereich die Spalthöhe des aus Eingriffselementen und Schlaufen gebildeten Zwischenraumes bei verhafteten Klettverschluß geringfügig überschreitet. Die diesem Zwischenraum angepaßte Dicke des Spachtelblattes kann im Hinblick auf die für die Verlegung von Teppichböden gebräuchlichen Klettverschlüsse in einem Bereich von 0,5 mm bis 5 mm liegen und beträgt dabei vorzugsweise etwa 2 mm. Auch unmittelbar an der Randkontur des Spachtelblattes empfiehlt sich eine abgerundete Querschnittskontur, so daß keine scharfen Kanten vorhanden sind und insofern auch eine für den Trennvorgang nicht erforderliche, jedoch Beschädigungen bewirkenden Schneidwirkung der Spachtelblattränder vermieden wird.

Nach dem Auftrennen eines zweckmäßig großen Haftbereiches liegen die Haftflächen des Teppichbodens und des Untergrundes bzw. der Verlegefläche einander lose gegenüber. Von dieser Anordnung ausgehend kann der gelöste Randbereich des Teppichbodens durch eine Schwenkbewegung des Lösewerkzeuges problemlos aus der Belagebene herausgebogen werden, wodurch die Haftflächen freigelegt werden. Um bei dem vorausgehenden Lösevorgang des Klettverschlusses und bei der Schwenkbewegung eine Beschädigung des Teppichbodens und des Untergrundes zu verhindern, kann das Spachtelblatt gegenüber der Handhabe mit einer vergleichsweise höheren Flexibilität ausgestattet sein. Alternativ oder in Kombination damit besteht die Möglichkeit, daß die Flexibilität des Spachtelblattes von seinem Mittenbereich, der in einer vorteilhaften Ausbildung des Lösewerkzeuges auch den Befestigungsbereich für die Handhabe beinhaltet, zu den Rändern, d. h. bis zur Randkontur, abnimmt Beide Merkmale erleichtern außerdem das Arbeiten auf unebenen Verlegeflächen und können beispielsweise durch eine gezielte Abstufung der Materialstärke erzielt werden, wobei die im Hinblick auf die Trennwirkung des Klettverschlusses als vorteilhaft beschriebene Dickenabnahme des Spachtelblattes vom Mittenbereich zur Randkontur bei einer möglichen Gestaltung des Spachtelblattes als Vollprofil mit einer günstigen Abstufung der Flexibilität im Randbereich kombinierbar ist. Unabhängig davon oder in Kombination damit können unterschiedliche Werkstoffe verwendet werden, um eine zweckmäßige Abstufung der Flexibilität zu erreichen. Diesbezüglich bieten Kunststoff- oder Gummimischungen neben weiteren geeigneten Materialien besonders gute Voraussetzungen zur Abstufung der Materialeigenschaften und lassen außerdem, beispielsweise durch Anwendung von Kunstoffspritzverfahren, vielfältige Formgestaltungen bei einer zugleich preiswerten Herstellung des Lösewerkzeuges zu. Die Handhabe des Lösewerkzeuges weist in der Nähe des Spachtelblattes vorzugsweise eine Griffbereichbegrenzung auf. Sie verhindert ein Abrutschen einer die Handhabe umgreifenden Hand und unterstützt insofern eine sichere Kraftübertrageng auf das Lösewerkzeug. Die Griffbereichsbegrenzung kann beispielsweise schildartig ausgebildet sein, so daß eine ringartige Abstützfläche für eine Hand vorhanden ist, sie kann aber auch andere zweckmäßige Formen aufweisen.

Aufgabengemäß wird zur Vereinfachung der Handhabung eines mittels Klettverschluß an einer Verlegefläche verhafteten Teppichbodens weiterhin ein Haltewerkzeug vorgeschlagen, das einerseits als Bestandteil der erfindungsgemäßen Werkzeug-Sets, andererseits aber auch als ein davon unabhängiges Werkzeug verwendet werden kann. Als ein für die Erfindung wesentliches Merkmal besitzt das Haltewerkzeug zumindest eine Haftfläche mit einer zu der Struktur der Haftfläche des Teppichbodens im Sinne eines Klettverschlusses komplementären Ausbildung. Mit seiner Haftfläche kann das Haltewerkzeug durch bloßen Kontakt mit der Haftfläche eines Teppichbodens verhaftet werden. Als Kontaktfläche des Teppichbodens ist beispielsweise dessen rückseitige Haftfläche in einem nicht mit dem Untergrund verhafteten oder von diesem wieder abgelösten und frei zugänglichen Bereich, insbesondere einem Randbereich, geeignet. Das erfindungsgemäße Haltewerkzeug ermöglicht daher auf die beschriebene Weise eine schnelle und zur Übertragung hoher Kräfte gut geeignete Verbindung mit einem Teppichboden ohne die Gefahr von Beschädigungen. Bei einer zweckmäßigen Gestaltung kann das Haltewerkzeug als plattenartiges Element ausgebildet sein, an dem zumindest eine Haftfläche und ein davon beabstandetes Griffelement vorgesehen sind, wobei die Haftfläche vorzugsweise im Randbereich einer Breitseite einer Plattenhauptoberfläche angeordnet ist. Sofern an der der Verlegefläche zugewandten Seite des Teppichrückens Schlaufenelemente vorgesehen sind, kann die Haftfläche des Haltewerkzeuges zur Verhaftung mit ihnen geeignete Eingriffselemente aufweisen, während sie zur Handhabung eines Eingriffselemente aufweisenden Teppichbodens vorzugsweise Schlaufenelemente trägt. Die Eingriffselemente der Haftfläche des Haltewerkzeuges können alle für Klettverschlüsse bekannten Formen haben und beispielsweise als Ein- oder Mehrfachhaken oder nach Art eines Pilzes oder einer abgebrochenen Spirale ausgebildet sein. Die Eingriffselmemente oder die Schlaufenelemente können unmittelbar auf einer Fläche des Haltewerkzeuges angeordnet sind, sie können jedoch auch auf einem Trägermaterial, z. B. auf einer bandartigen Folie, angeordnet sein und mit dem Trägermaterial, mit einer auf der Gegenseite ausgebildeten Klebstoffschicht auf der Haftfläche des Haltewerkzeuges befestigt sein. Die Haftfläche des Haltewerkzeuges unterliegt keinen besonderen Anforderungen an die Größe und Form. Es ist jedoch zweckmäßig eine Ausführungsform zu wählen, durch die eine ausreichende Haftwirkung erzielt werden kann, ohne daß dafür eine unnötig große Fläche zugänglich sein muß. Nach Eintritt der durch bloßen Kontakt entstehenden Haftverbindung zwischen dem Haltewerkzeug und dem Teppichboden ermöglicht das Haltewerkzeug mit dem Griffelement eine problemlose weitere Handhabung des Teppichbodens. Beispielsweise ist es möglich, den Teppichboden durch Anheben des Haltewerkzeuges oder durch eine andere zweckmäßige Bewegung vollständig von der Haftfläche des Untergrundes abzulösen oder aber einen abgelösten Teilbereich in der Weise umzubiegen, daß die darunter befindliche Verlegefläche für weitere Arbeiten zugänglich wird. Aufgrund der gleichmäßigen Krafteinleitung in den Teppichboden ist daher die Beschädigungsgefahr weitestgehend verringert. Nach dem Gebrauch kann das Haltewerkzeug auf einfache Weise vom Teppichboden abgelöst werden, indem seine Haftfläche unter Ausnutzung der Verformbarkeit des Teppichbodens bereichsweise fortschreitend von der Haftfläche abgezogen wird. Ebenso kann das Haltewerkzeug als Hilfsmittel zur Verlegung für einen zur Klettbandverlegung geeigneten Teppichboden verwendet werden.

Weiterhin wird für eine gegenüber herkömmlichen Hilfsmitteln vereinfachte Handhabung entnehmbarer Elemente eines Untergrundes, an dem ein Teppich mittels Klettverschluß verhaftet ist, ein Handhabungwerkzeug angegeben, das als Bestandteil des erfindungsgemäßen Werkzeug-Sets oder als eigenständiges Werkzeug verwendet werden kann. Das Handhabungswerkzeug ermöglicht insbesondere eine problemlose und zeitsparende Handhabung von mittels Klettverschluß mit Teppichboden verhafteten Belagelementen eines Doppelbodens. Besonders bei empfindlichen Bodenplatten eines Doppelbodens wird die Gefahr von Beschädigungen, wie diese beim eingangs beschriebenen Einsatz hilfsweiser Werkzeuge gegeben ist, weitestgehend vermieden. Das Handhabungswerkzeug kann dazu ein plattenartiges Element besitzen, wobei an einer Plattenhauptoberfläche zumindest eine Haftfläche vorgesehen ist, die mit einer zur Haftfläche des Bodenelementes im Sinne eines Klettverschlusses komplementären Struktur versehen ist, so daß bei Kontakt mit einer freiliegenden Haftfläche des Bodenelementes eine Haftverbindung entsteht. Hinsichtlich der möglichen Ausgestaltung gilt das oben für die Haftfläche des Haltewerkzeuges für einen mittels Klettverschluß verhafteten Teppichboden Gesagte. Insbesondere kann die Haftfläche des Handhabungswerkzeuges zur Verhaftung mit Eingriffselementen eines Bodenelementes Schlaufen aufweisen oder zur Verhaftung mit Schlaufen eines Bodenelementes Eingriffselemente aufweisen. Besonders bei Bodenplatten mit hohem Gewicht kann es von Vorteil sein, auf einer Plattenseite mehrere und/oder großflächige Haftflächen vorzusehen. Die weitere Ausgestaltung des Handhabungswerkzeuges kann so getroffen sein, daß auf der der ersten gegenüberliegenden Plattenhauptoberfläche des plattenartigen Elementes ein Griffelement angeordnet ist. Nach dem Herstellen des Flächenkontaktes zwischen den Haftflächen des Handhabungswerkzeuges und des Bodenelementes und der dadurch bewirkten Haftverbindung ermöglicht das Griffelement des Handhabungswerkzeuges eine problemlose Handhabung des Bodenelementes, beispielsweise ein Anheben in zur Verlegeebene senkrechter Richtung und ein Verbringen an einen anderen Ort, so daß z. B. in Verbindung mit einem Doppelboden der dabei gewünschte Zugang zu seinem Hohlraum möglich wird.

Besonders wenn es sich bei den entnehmbaren Bodenelementen um Belagelemente eines Doppelbodens handelt, lassen diese aufgrund ihrer hohen erforderlichen Steifigkeit keine merklichen Verformungen zu. Das Ablösen des erfindungsgemäßen Handhabungswerkzeuges von einem Belagelement muß daher unter nahezu gleichzeitigem Abtrennen der gesamten Haftflächen erfolgen. Es erfordert daher einen erheblichen größeren Kraftaufwand als das Abtrennen des oben beschriebenen Haltewerkzeuges von einem Teppichbodenelement. Das Handhabungswerkzeug kann dazu zweckmäßig ein Trennbetätigungselement aufweisen, dessen Betätigung eine mühelose Trennung der gesamten Haftfläche von der des Bodenelementes bewirkt. In einer vorteilhaften Ausführungsform des Handhabungswerkzeuges ist das Trennbetätigungselement als langgestreckter Hebel ausgebildet, von dem ein erster Hebelbereich auf der dem Griffelement zugewandten Seite des plattenförmigen Elementes des Handhabungswerkzeuges befestigt sein kann. Ein zweiter Hebelbereich des Trennbetätigungselementes kann von dem ersten ausgehend, griffelementseitig zur Plattenhauptebene abgewinkelt sein und dabei in Projektion auf das plattenartige Element über dessen Rand hinausragend angeordnet sein. Das Trennbetätigungselement erstreckt sich in dieser Ausgestaltung somit griffelementseitig bis zu einem bestimmten Abstand von der Hauptebene. Als Hauptebene des plattenartigen Elementes wird dabei diejenige Ebene mit der größtmölglichen Erstreckung des plattenartigen Elementes verstanden. Bei Betätigung des hervorstehenden Hebelendes durch Ausüben einer zumindest anteilig zur Plattenhauptebene senkrecht gerichteten Kraft auf das Hebelende wird über den von der Plattenhauptebene hervorstehenden Hebelbereich des Trennbetätigungselementes eine Hebelkraft auf die Haftfläche des Handhabungswerkzeuges übertragen, wodurch es bei einer ausreichend großen Länge des hervorstehenden Hebels zum problemlosen Ablösen von der Haftfläche des Bodenelementes kommt. Neben einem Handbetrieb ist beispielsweise auch ein Fußbetrieb möglich, wobei bei einem Fußbetrieb und einer in Richtung auf das Bodenelement gerichteten Betätigungskraft, d. h. bei einer Betätigung durch "Heruntertreten", in Folge der hohen Betätigungskraft ein vergleichsweise kurzer hervorstehender Hebelbereich und daher eine vorteilhafte kompakte Bauform des Handhabungswerkzeuges verwirklicht werden kann.

Ebenfalls sind weitere zweckmäßige Ausgestaltungen des Löse-, des Halte- und Handhabungswerkzeuges denkbar, die der Fachmann durch einfache bauliche Variantion der angegebenen Merkmale erreichen kann und die daher ebenfalls in den Schutzbereich der Anmeldung fallen. Zum weiteren Verständnis wird die Erfindung anhand der beigefügten Zeichnungen erläutert, die im Hinblick auf die vielen bestehenden Gestaltungsmöglichkeiten nur bevorzugte Ausführungsbeispiele darstellen können. Darin zeigen:
- Fig. 1: eine perspektivische Darstellung eines auf bekannte Weise mit Klettband auf einem Doppelboden verlegten Teppichbodens;
- Fig. 2: eine Ausschnittsvergrößerung eines Doppelboden-Belagelementes mit Klettband nach Fig. 1;
- Fig. 3: eine Schnittansicht durch ein Doppelboden-Belagelement und einen darauf mittels Klettverschluß verlegten Teppichboden;
- Fig. 4: eine perspektivische Darstellung eines erfindungsgemäße Lösewerkzeuges;
- Fig. 4a: einen Teilschnitt des Spachtelblattes nach Fig. 4 entlang der Schnittlinie IV-IV mit einem ersten Beispiel für eine Querschnittskontur;
- Fig. 4b: einen Teilschnitt des Spachtelblattes nach Fig. 4 entlang der Schnittlinie IV-IV mit einem zweiten Beispiel für eine Querschnittskontur;
- Fig. 5: eine perspektivische Darstellung eines erfindungsgemäßen Lösewerkzeuges mit einem randseitig angelösten Teppichboden;
- Fig. 6: eine perspektivische Darstellung eines erfindungsgemäßen Haltewerkzeuges für einen mittels Klettverschluß auf einem Untergrund verhafteten Teppichboden;
- Fig. 7: eine perspektivische Darstellung eines erfindungsgemäßen Haltewerkzeuges nach Fig. 6 mit daran verhaftetem und teilweise angehobenem Teppichboden;
- Fig. 8: eine perspektivische Darstellung eines erfindungsgemäßen Handhabungswerkzeuges für ein entnehmbares Bodenelement eines Unterbodens in mit einem derartigen Bodenelement verhaftetem Zustand;
- Fig. 9: eine perspektivische Darstellung der Unterseite des erfindungsgemäßen Handhabungswerkzeuges nach Fig. 8 und
- Fig. 10: eine Seitenansicht des erfindungsgemäßen" Handhabungswerkzeuges nach Fig. 8 mit betätigtem Trennbetätigungselement.

Fig. 1 zeigt eine perspektivische Darstellung eines Bodenbelages 1. Dieser enthält einen Teppichboden 2, der mittels Klettverschluß unter Verwendung von Klettbändern 3 auf einem Doppelhoden 4 befestigt ist. Im dargestellten Beispiel ist als Klettband 3 ein Hakenband vorgesehen, das mit der den Haken gegenüberliegenden Seite auf Bodenelementen 5 befestigt ist, wobei es sich bei den Bodenelementen um Belagelemente des Doppelbodens 4 handelt, die in dem speziellen Ausführungsbeispiel auf Stützträgern 6 gehalten sind. Der Fig. 1 ist weiter zu entnehmen, daß der Hohlraum zwischen den Bodenelementen 5 und der Verlegefläche 8 als Installationsebene für Einbauten 7 verwendet werden kann.

Die in Fig. 2 gezeigte Ausschnittsvergrößerung des nach Fig. 1 vordersten Bodenelementes 5 zeigt zusätzlich eine Klebstoffzwischenschicht 9, die zur Befestigung des Hakenbandes an der den im Beispiel als Haken ausgebildeten Eingriffselementes 10 gegenüberliegenden Seite mit dem Bodenelement 5 dient.

Fig. 3 zeigt eine vergrößerte Schnittansicht durch einen entsprechend Fig. 1 auf einem Bodenelement 5 mittels Klettverschluß verhafteten Teppichboden. In Ergänzung der vorangehenden Figuren ist deutlich das die Haftverbindung bewirkende Eingreifen der als Haken ausgebildeten Eingriffselemente 10 des Klettbandes 3 mit Schlaufen 11 zu erkennen, die an der einem Teppichflor 13 gegenüberliegenden Seite eines Teppichrückens 12 von diesem hervorstehend angeordnet sind. Durch die im Eingriff befindlichen Eingriffselemente 10 und Schlaufenelemente 11 wird, wie dargestellt, zwischen der die Eingriffselemente 10 tragenden Oberseite des Klettbandes 3 und der die Schlaufenelemente 11 tragenden Seite des Teppichrückens 12 ein Zwischenraum mit einer Spaltöffnung H gebildet.

Fig. 4 zeigt eine perspektivische Ansicht einer bevorzugte Ausführungsform eines erfindungsgemäßen Lösewerkzeuges 14. Danach ist das Lösewerkzeug 14 spachtelartig ausgebildet und enthält eine Handhabe 15 und ein Spachtelblatt 16. Im gezeigten Beispiel verjüngt sich die Bandkontur K von einer maximalen Breitenabmessung B bis zu einem der Handhabe 15 am Band 17 im wesentlichen gegenüberliegen Rand 18 des Spachtelblattes 16. Im dargestellten Beispiel weist die Handhabe 15 eine Griffbereichsbegrenzung 21 auf, die schildartig gestaltet ist und die ein Abrutschen einer Hand von der Handhabe verhindert, um dadurch eine sichere Kraftübertragung auf das Lösewerkzeug 14 zu ermöglichen.

Fig. 4a zeigt in einem Teilschnitt entlang der Schnittlinie IV-IV ach Fig. 4 ein erstes Ausführungsbeispiel für eine Querschnittskontur Q des Spachtelblattes 16, bei der sich die Dicke D des Spachtelblattes von einem mittleren Bereich ausgehend bis zu dem Rand 19 des Spachtelblattes abnimmt. Die Querschnittskontur Q des Spachtelblattes 16 ist dabei im Randbereich konkav ausgebildet und weist am Rand 19 der Querschnittskontur Q eine Rundung auf.

Fig. 4b zeigt einen Teilschnitt des Spachtelblattes 16 nach Fig. 4 entlang der Schnittlinie IV-IV mit einem zweiten Ausführungsbeispiel einer Querschnittskontur Q des Spachtelblattes 16. Dabei ist vorgesehen, daß die Dicke D des Spachtelblattes am Rand 19 einer minimalen Dicke D₁ entspricht und daß die durch die Dicke D₁ gekennzeichnete Randfläche des Randes 19 am oberen und unteren Ende unter einem Radius R in einen Bereich mit einer Zunahme der Dicke D übergeht. Im gezeigten Beispiel ist die dabei erreichte maximale Dicke D₂ des Querschnittsprofils Q zur Erzielung einer guten Trennwirkung des Klettverschlusses in der Weise auf die in Fig. 3 dargestellte Spaltöffnung H abgestimmt, daß sie etwa den 1,2-fachen Betrag der Spaltöffnung H aufweist. Mit Bezug auf Fig. 4 wird angemerkt, daß das Spachtelblatt 16 auch im Bereich der Ränder 17, 18 und 20 der Randkontur K die exemplarisch für den Randbereich 19 in den Fig. 4a und 4b erläuterten Formen aufweisen kann. Um eine gute Trennwirkung des Klettverschlusses zu erreichen sind mit Bezug auf die vorangehende Beschreibung auch von den Fig. 4a und 4b abweichende zweckmäßige Querschnittskonturen Q im Bandbereich des Spachtelblattes 16 einsetzbar.

Fig. 5 zeigt in perspektivischer Ansicht die Anwendung eines erfindungsgemäßen Lösewerkzeuges 14 nach Fig. 4. Dabei ist zu erkennen, daß das Spachtelblatt 16, ausgehend von einer Randkante 22, bei der es sich um eine Schnittkante handeln kann, eines Teppichbodens 2, in den Haftbereich zwischen einer Haftfläche 23 des Teppichbodens 2 und eine Haftfläche 23' des Bodenelementes 5 eingeschoben worden ist und durch leichtes Verschwenken des Lösewerkzeuges 14 aus der Verlegeebene die Haftflächen 23, 23' in einem Randbereich des Teppichbodens 2 freigelegt sind. In der dargestellten Ausführungsform wird die Haftfläche 23' von einer mit in Fig. 5 nicht näher dargestellten Eingriffselementen 10 besetzten Oberfläche des Klettbandes 3 gebildet, und die Haftfläche 23 des Teppichbodens weist Schlaufen 11 auf.

Fig. 6 zeigt eine mögliche Ausführung eines erfindungsgemäßen Haltewerkzeuges 24 für einen mittels Klettverschluß an einem Untergrund verhafteten Teppichboden 2. Es enthält danach ein plattenartiges Element 25, an dem eine Haftfläche 26 an einer Breitseite einer Plattenhauptoberfläche ausgebildet ist und an dem an der gegenüberliegenden Breitseite des plattenartigen Elementes eine Handhabe 27 vorgesehen ist. Im dargestellten Ausführungsbeispiel ist als Haftfläche 26 das Klettband 3 vorgesehen, das - wie in Fig. 2 dargestellt - an seiner Oberseite hakenförmige Eingriffselemente 10 aufweist und daß an seiner Unterseite an dem plattenartigen Element 25 befestigt ist.

Fig. 7 zeigt eine bevorzugte Anwendung des erfindungsgemäßen Haltewerkzeuges nach Fig. 6. Ausgehend von einer mit Fig. 5 vergleichbaren, von der Verlegefläche hervorstehenden Anordnung eines Randbereiches eines Teppichbodens 2, wurde in Fig. 7 ein Kontakt zwischen der Haftfläche 23 des Teppichbodens 2 und der Haftfläche 26 des Haltewerkzeuges 24 herbeigeführt, der aufgrund einer im Sinne eines Klettverschlusses komplementären Ausbildung der Haftflächen 23 sowie 26 eine Haftverbindung bewirkt. Aufgrund der Haftverbindung ermöglicht ein Anheben und/oder Schwenken des Haltewerkzeuges 24 ein problemloses weiteres Ablösen des Teppichbodens 2 von dem Bodenelement 5, dessen Haftfläche 23' im Beispiel als Klettband 3 mit hakenförmigen Eingriffselementen 10 ausgebildet ist. Im bisher beschriebenen Ausführungsbeispiel war daher auch die Haftfläche 26 des Haltewerkzeuges 24 mit Eingriffselementen 10 zum Eingriff in unterseitig am Teppichboden 2 angeordnete Schlaufenelemente besetzt. Ebenso besteht jedoch die Möglichkeit, daß die Haftfläche 26 des Haltewerkzeuges 24 zur Anpassung an einen Teppichboden 2 mit unterseitig befestigten Hakenelementen 10 Schlaufenelemente 11 trägt.

Fig. 8 zeigt in einer perspektivischen Darstellung ein Ansführungsbeispiel eines erfindungsgemäßen Handhabungswerkzeuges 28 für ein Bodenelement 5, das in der gezeigten Gebrauchsposition gerade mit einem derartigen Bodenelement 5 verhaftet ist. Das Handhabungswerkzeug 28 kann danach ein plattenartiges Element 29 enthalten, auf dessen in Fig. 8 nach unten weisender Plattenhauptoberfläche im Beispiel zwei Haftflächen 30 vorgesehen sind und an dem im Beispiel auf der gegenüberliegenden Plattenhauptoberfläche des plattenartigen Elementes 29 ein Griffelement 31 und ein Trennbetätigungselement 32 befestigt sind. Mit Bezug auf Fig. 2 ist die in Fig. 8 gezeigte Haftfläche 23' des Bodenelementes 5 mit hervorstehenden Eingriffselementen 10 bestückt, die mit einer Klebstoffzwischenschicht 9 an auf den Bodenelementen 5 befestigten Klettbändern vorgesehen sind. Die Haftfläche 30 des Handhabungswerkzeuges 29 ist mit einer zur Haftfläche 23' des Bodenelementes 5 im Sinne eines Klettverschlusses komplementär ausgebildeten Struktur versehen, welche in Fig. 8 durch dort nicht näher dargestellte Schlaufenelemente 11 gebildet ist. In einer weiteren Ausführungsform besteht auch die Möglichkeit, daß die Haftfläche 30 des Handhabungswerkzeuges 29 mit Eingriffselementen 10 zum Eingriff in Schlaufenelement 11 einer Haftfläche 23' eines Bodenelementes 5 versehen ist. Das Trennbetätigungselement 32 enthält im gezeigten Ausführungsbeispiel einen im wesentlichen flächenparallel auf der oberen Plattenhauptoberfläche des plattenartigen Elementes 29 befestigten ersten Hebelbereich 33 und einen davon ausgehenden zweiten Hebelbereich 34, der sich unter einem griffelementeseitig mit dem plattenartigen Element eingeschlossenen Winkel bis zum einem an seinem freien Ende erreichten Abstand A von der oberen Plattenhauptoberfläche erstreckt. Die Befestigung des ersten Hebelbereiches 33 an dem plattenartigen Element 29 ist im genannten Beispiel durch nicht näher dargestellte Befestigungselemente gelöst, bei denen es sich z. B. um Schrauben, Nägel, Nieten oder andere zweckmäßige Befestigungsmittel handeln kann Es besteht auch die Möglichkeit, daß das Trennbetätigungselement 32 mit Hilfe eines dazu geeigneten Fügeverfahrens am plattenartigen Element 29 befestigt ist oder einstückig mit diesem ausgebildet ist. Ebenso ist denkbar, die gezeigte Anordnung dahingehend abzuwandeln, daß auf der oberen Plattenhauptoberfläche des plattenartigen Elementes 29 eine andere Orientierung des Trennbetätigungselementes 32 zum Griffelement 31 gegeben ist. Dagegen ist für die erfindungsgemäße Handhabungsvorrichtung 28 wesentlich, daß sich, wie gezeigt, der zweite Hebelbereich 34 in einer Projektion auf eine der Plattenhauptoberflächen des plattenartigen Elementes 29 über dessen äußere Begrenzung 35 hinaus erstreckt und daß das entsprechende Ende des zweiten Hebelbereiches 34 einen für die gewünschte Trennwirkung ausreichenden Abstand A zu der oberen Plattenhauptoberfläche des plattenartigen Elementes 29 aufweist. In der in Fig. 8 gezeigten Gebrauchsstellung des Handhabungswerkzeuges 28, bei der eine Haftverbindung mittels Klettverschluß zwischen den Haftflächen 23' und 30 wirksam ist, ermöglicht das Handhabungswerkzeug 28 eine problemlose Handhabung des Bodenelementes 5, indem es mit seinem Griffelement 31 beispielsweise senkrecht zu den Haftflächen angehoben wird.

Fig. 9 zeigt das Handhabungswerkzeug 28 in einer perspektivischen Ansicht von unten und verdeutlicht eine mögliche Ausgestaltung und Anordnung zweier Haftflächen 30. Im gezeigten Beispiel ist vorgesehen, daß die Haftfläche 30 durch Aufkleben eines Klettbandes 36 auf das plattenartige Element 29 ausgebildet ist, wobei das Klettband 36 im gezeigten Beispiel mit Bezug auf die vorangehenden Ausführungen nicht näher dargestellte Schlaufenelemente 11 aufweisen soll, in einem weiteren Ansführungsbeispiel, bei dem die Haftfläche 23' des Bodenelementes 5 Schlaufenelemente 11 aufweisen soll, aber auch Eingriffselemente 10 tragen kann.

Fig. 10 verdeutlicht in einer Seitenansicht eine weitere, zum Ablösen des Handhabungswerkzeuges 28 vom Belagelement 5 bevorzugte Betätigungsstellung. Ausgehend von der in Fig. 8 gezeigten Anordnung wurde das Handhabungswerkzeug 28 durch ein Heruntertreten des Hebelbereiches 34 mit seinen Haftflächen 30 in eine gegenüber den Haftflächen 23' des Bodenelementes 5 geneigte Anordnung gedreht, wodurch der Klettverschluß gelöst und dadurch die Haftverbindung aufgehoben wird. Durch eine zweckmäßige Wahl des Abstandes A zwischen dem freien Ende des Hebelbereiches 34 und der oberen Plattenhauptoberfläche des platterartigen Elementes 29 kann dabei der größtmögliche Betätigungsweg derart festgelegt werden, daß sich in Verbindung mit der ebenfalls zweckmäßig gewählten Länge des Hebelbereiches 34 und der Länge des plattenartigen Elementes 29 in Richtung des Hebelbereiches 34 eine ausreichende Trennwirkung auf den Klettverschluß ergibt. Um das Abheben des in der in Fig. 10 gezeigten Weise gedrehten Handhabungswerkzeuges 28 vom Bodenelement 5 zu erleichtern, kann vorgesehen sein, daß sich eine oder mehrere Haftflächen 30 nur bis zu einem bestimmten Abstand von der die Drehachse des Handhabungswerkzeuges bildenden Kante des äußeren Randes 35 erstrecken.

## Patentansprüche

1. Werkzeug-Set für einen mittels Klettverschluß auf einem Untergrund, beispielsweise auf einem Doppelboden, verhafteten Teppichboden, das ein Lösewerkzeug und ein Haltewerkzeug enthält, dadurch gekennzeichnet, daß das Lösewerkzeug (14) spachtelartig mit einer Handhabe (15) und einem Spachtelblatt (16) ausgebildet ist und daß das Haltewerkzeug (24) zumindest eine Haftfläche (26) mit einer zur Struktur der Haftfläche (23) des Teppichbodens (2) im Sinne eines Klettverschlusses komplementären Ausbildung aufweist.

2. Werkzeug-Set nach Anspruch 1 oder insbesondere danach, dadurch gekennzeichnet, daß das Werkzeug-Set ein Handhabungswerkzeug (28) aufweist, das ein plattenartiges Element (29) enthält, auf dessen einer Plattenhauptoberfläche zumindest eine Haftfläche (30) mit einer zu der Struktur der Haftfläche (23') des Untergrundes (5) im Sinne eines Klettverschlusses komplementären Ausbildung vorgesehen ist und an dem ein Griffelement (31) und ein Trennbetätigungselement (32) vorgesehen sind.

3. Werkzeug-Set nach Anspruch 2 oder insbesondere danach, dadurch gekennzeichnet, daß die Haftfläche (26) des Haltewerkzeuges (24) Eingriffselemente (11) und daß die Haftfläche (30) des Handhabungswerkzeuges (28) Schlaufenelemente (11) aufweist.

4. Werkzeug-Set nach Anspruch 2 oder insbesondere danach, dadurch gekennzeichnet, daß die Haftfläche (26) des Haltewerkzeuges (24) Schlaufenelemente (11) und daß die Haftfläche (30) des Handhabungswerkzeuges (28) Eingriffselemente (10) aufweist.

5. Lösewerkzeug, beispielsweise für ein Werkzeug-Set nach einem oder mehreren der Ansprüche 1 bis 4 oder insbesondere danach für einen mittels Klettverschluß an einem Untergrund verhafteten Teppichboden, dadurch gekennzeichnet, daß das Lösewerkzeug (14) spachtelartig mit einer Handhabe (15) und mit einem Spachtelblatt (16) ausgebildet ist.

6. Lösewerkzeug nach Anspruch 5 oder insbesondere danach, beispielsweise für ein Werkzeug-Set nach einem oder mehreren der Ansprüche 1 bis 4 oder insbesondere danach, dadurch gekennzeichnet, daß sich die Randkontur (K) des Spachtelblattes (16), ausgehend von einer maximalen Breitenabmessung (B), bis zu einem der Handhabe (15) im wesentlichen gegenüberliegenden Rand (18) des Spachtelblattes (16) verjüngt.

7. Lösewerkzeug nach einem oder beiden der Ansprüche 5 und 6 oder insbesondere danach, beispielsweise für ein Werkzeug-Set nach einem oder mehreren der Ansprüche 1 bis 4 oder insbesondere danch, dadurch gekennzeichnet, daß die Dicke (D) des Spachtelblattes (16) von einem mittleren Bereich des Spachtelblattes ausgehend zu den Rändern (17, 18, 19, 20) des Spachtelblattes hin abnimmt.

8. Lösewerkzeug nach einem oder mehreren der Ansprüche 5 bis 7 oder insbesondere danach, beispielsweise für ein Werkzeug-Set nach einem oder mehreren der Ansprüche 1 bis 4 oder insbesondere danach, dadurch gekennzeichnet, daß eine beidseitige Querschnittskontur (Q) des Spachtelblattes (16) jedenfalls im Bereich der Randkontur (K) konkav ausgebildet ist.

9. Lösewerkzeug nach einem oder mehreren der Ansprüche 5 bis 8 oder insbesondere danach, beispielsweise für ein Werkzeug-Set nach einem oder mehreren der Ansprüche 1 bis 4 oder insbesondere danach, dadurch gekennzeichnet, daß die Dicke (D) des Spachtelblattes (16) im Bereich der Randkontur (K) an eine Spaltöffnung (H) zwischen einem Untergrund (3, 5) und einem Teppichrücken (12) eines am Untergrund mittels Klettverschluß verhafteten Teppichbodens (2) angeht ist, wobei die Spaltöffnung (H) durch verhaftete Eingriffselemente (10) und Schlaufenelemente (11) des Klettverschlusses gebildet ist.

10. Lösewerkzeug nach einem oder mehreren der Ansprüche 5 bis 9 oder insbesondere danach, beispielsweise für ein Werkzeug-Set nach einem oder mehreren der Ansprüche 1 bis 4 oder insbesondere danach, dadurch gekennzeichnet, daß die Querschnittskontur (Q) an der Randkontur (K) mit einem Radius (R) abgerundet ist.

11. Lösewerkzeug nach einem oder mehreren der Ansprüche 5 bis 10 oder insbesondere danach, beispielsweise für ein Werkzeug-Set nach einem oder mehreren der Ansprüche 1 bis 4 oder insbesondere danach, dadurch gekennzeichnet, daß das Spachtelblatt (16) gegenüber der Handhabe (15) eine höhere Flexibilität aufweist.

12. Lösewerkzeug nach einem oder mehreren der Ansprüche 5 bis 11 oder insbesondere danach, beispielsweise für ein Werkzeug-Set nach einem oder mehreren der Ansprüche 1 bis 4 oder insbesondere danach, dadurch gekennzeichnet, daß das Spachtelblatt (16) gegenüber seinem Mittenbereich randseitig eine höhere Flexibilität aufweist.

13. Lösewerkzeug nach einem oder mehreren der Ansprüche 5 bis 12 oder insbesondere danach, beispielsweise für ein Werkzeug-Set nach einem oder mehreren der Ansprüche 1 bis 4, oder insbesondere dadurch gekennzeichnet, daß das Spachtelblatt (16) aus einem Kunststoff hergestellt ist.

14. Lösewerkzeug nach einem oder mehreren der Ansprüche 5 bis 13 oder insbesondere danach, beispielsweise für ein Werkzeug-Set nach einem oder mehreren der Ansprüche 1 bis 4 oder insbesondere danach, dadurch gekennzeichnet, daß die Handhabe (15) eine schildartige Griffbereichsbegrenzung (21) aufweist.

15. Haltewerkzeug, beispielsweise für ein Werkzeug-Set nach einem oder mehreren der Ansprüche 1 bis 4 oder insbesondere danach, für einen mittels Klettverschluß an einem Untergrund verhafteten Teppichboden, dadurch gekennzeichnet, daß zumindest eine Haftfläche (26) mit einer zu der Struktur der Haftfläche (23) des Teppichbodens (2) im Sinne eines Klettverschlusses komplementären Ausbildung vorgesehen ist.

16. Haltewerkzeug nach Anspruch 15 oder insbesondere danach, beispielsweise für ein Werkzeug-Set nach einem oder mehreren der Ansprüche 1 bis 4 oder insbesondere danach, dadurch gekennzeichnet, daß das Haltewerkzeug (24) als plattenförmiges Element (25) ausgebildet ist, an dem die Haftfläche (26) an einer Breitseite einer Plattenhauptoberfläche ausgebildet ist und an dem von der Haftfläche (26) beabstandet eine Handhabe (27) ausgebildet ist.

17. Haltewerkzeug nach einem oder beiden der Ansprüche 15 und 16 oder insbesondere danach, beispielsweise für ein Werkzeug-Set nach einem oder mehreren der Ansprüche 1 bis 4 oder insbesondere danach, dadurch gekennzeichnet, daß die Haftfläche (26) zur Benutzung mit einem unterseitig Schlaufenelemente (11) aufweisenden Teppich (2) Eingriffselemente (10) aufweist.

18. Haltewerkzeug nach einem oder beiden der Ansprüche 15 und 16 oder inbesondere danach, beispielsweise für ein Werkzeug-Set nach einem oder mehreren der Ansprüche 1 bis 4 oder insbesondere danach, dadurch gekennzeichnet, daß die Haftfläche (26) zur Benutzung mit einem unterseitig Eingriffselemente (10) aufweisenden Teppich (2) Schlaufenelemente (11) aufweist.

19. Handhabungswerkzeug, beispielsweise für ein Werkzeug-Set nach einem oder mehreren der Ansprüche 1 bis 4 oder insbesondere danach, für ein entenhmbares Bodenelement eines Unterbodens, insbesondere für ein Belagelement eines Doppelbodens, auf welchem ein Teppichboden mittels Klettverschluß verhaftet ist, gekennzeichnet durch zumindest eine Haftfläche (30) des Handhabungswerkzeuges (28) mit einer zur Haftfläche (23') des Bodenelementes (5) im Sinne eines Klettverschlusses komplementär ausgebildeten Struktur und ein Griffelement (31) für ein zur Haftfläche (30) senkrechtes Anheben des Bodenelementes (5) aus dem Unterboden (4).

20. Handhabungswerkzeug nach Anspruch 19 oder insbesondere danach, beispielsweise für ein Werkzeug-Set nach einem oder mehreren der Ansprüche 1 bis 4 oder insbesondere danach, dadurch gekennzeichnet, daß das Handhabungswerkzeug (28) ein Trennbetätigungselement (32) aufweist, dessen Betätigung ein Ablösen des Handhabungswerkzeuges (28) vom Bodenelement bewirkt.

21. Handhabungswerkzeug nach Anspruch 20 oder insbesondere danach, beispielsweise für ein Werkzeug-Set nach einem oder mehreren der Ansprüche 1 bis 4 oder insbesondere danach, gekennzeichnet durch ein plattenartiges Element (29), auf dessen einer Plattenhauptoberfläche die zumindest eine Haftfläche (30) ausgebildet ist und an dessen gegenüberliegender Plattenhauptoberfläche das Griffelement (31) und das Trennbetätigungselement (32) angeordnet sind.

22. Handhabungswerkzeug nach einem oder mehreren der Ansprüche 19 bis 21 oder insbesondere danach, beispielsweise für ein Werkzeug-Set nach einem oder mehreren der Ansprüche 1 bis 4 oder insbesondere danach, dadurch gekennzeichnet, daß die Haftfläche (30) zur Benutzung mit einem oberseitig Eingriffselemente (10) aufweisenden Bodenelement (5) Schlaufenelemente (11) aufweist.

23. Handhabungswerkzeug nach einem oder mehreren der Ansprüche 19 bis 21 oder insbesondere danach, beispielsweise für ein Werkzeug-Set nach einem oder mehreren der Ansprüche 1 bis 4 oder insbesondere danach, dadurch gekennzeichnet, daß die Haftfläche (30) zur Benutzung mit einem oberseitig Schlaufenelemente (11) aufweisenden Bodenelement (5) Hakenelemente (10) aufweist.

24. Handhabungswerkzeug nach einem oder mehreren der Ansprüche 19 bis 23 oder insbesondere danach, beispielsweise für ein Werkzeug-Set nach einem oder mehreren der Ansprüche 1 bis 4 oder insbesondere danach, dadurch gekennzeichnet, daß das Trennbetätigungselement (32) hebelartig ausgebildet ist und einen ersten, an dem plattenartigen Element (29) befestigten Hebelbereich (33) aufweist, von dem ausgehend sich ein zweiter Hebelbereich (34) bis zu einem griffelementseitig mit dem plattenartigen Element (29) gebildeten Abstand (A) erstreckt und in einer Projektion auf die Hauptoberflächen des plattenartigen Elementes (29) bis über dessen äußeren Rand (35) hinausragt.
